# DEMANDE DE BREVET EUROPEEN

(11) **EP 4 782 638 A1**
(43) Date de publication de la demande: **29.07.2026**
(21) Numéro de dépôt: 26152280.9
(22) Date de dépôt: 16.01.2026
(51) Int. Cl.: E05B 83/18, E05B 83/24, E05B 85/26

(54) **AGENCEMENT DE VERROU POUR LE CAPOT D'UN VÉHICULE AUTOMOBILE**

(30) Priorité: 23.01.2025 FR 2500725
(71) Demandeur: Akwel Vigo Spain SL, 36213 Vigo Pontevedra (ES)
(72) Inventeur: REGUEIRO BLANCO, Agustín, 36213 VIGO (ES)
(74) Mandataire: Cabinet Netter

(57) **Abrégé**

Un verrou (100) comprend une platine (1) qui se fixe au coffre d'un véhicule automobile. La platine (1) présente une fente (10) apte à recevoir une gâche (4) solidaire de l'ouvrant. Un loquet (2) présente une encoche (21) apte à recevoir la gâche (4). Ce loquet (2) est monté à rotation sur la platine (1), entre une première position où l'encoche (21) se trouve à proximité d'un fond de la fente (10) et une seconde position où l'encoche (21) se trouve à proximité d'une entrée de la fente (10), en passant par une position intermédiaire où l'encoche (21) est éloignée du fond de la fente (10) et de l'entrée de cette dernière. Le loquet (2) présente en outre un premier relief d'engagement, en retard de l'encoche (21) dans le sens d'ouverture du loquet (2). Un cliquet (3) est monté à rotation sur la platine (1). Ce cliquet présente un relief d'engagement. Le verrou (100) présente un état fermé où le cliquet (3) bloque le loquet (2) dans sa première position par coopération de forme du premier relief du loquet (2) et du relief du cliquet (3). Le loquet (2) comprend en outre un second relief, en retard du premier dans le sens d'ouverture du loquet (2). Le verrou (100) présente un état entrouvert où le cliquet (3) bloque le loquet (2) dans sa position intermédiaire par coopération de forme du second relief du loquet (2) et du relief du cliquet (3).

## Description

L'invention concerne un agencement de verrou pour l'ouvrant d'un coffre de véhicule automobile, en particulier un capot avant.

Il est courant de disposer à l'avant d'un véhicule automobile équipé d'un moteur à combustion interne un compartiment logeant ce moteur. Le compartiment se ferme au moyen d'un ouvrant, que l'on désigne habituellement du terme « capot ».

Généralement, un capot comporte un bord articulé sur la carrosserie, typiquement au moyen de charnières, et un bord libre pourvu d'au moins une gâche prévue pour coopérer avec un agencement de verrou installé sur la carrosserie. L'agencement de verrou permet de maintenir le capot en position fermée.

Afin de répondre aux exigences sécurité du domaine de l'automobile, l'agencement de verrou est prévu pour être actionné en deux temps, afin d'empêcher que le capot s'ouvre de façon intempestive pendant que le véhicule roule et obstrue ainsi brutalement la vue du conducteur.

Dans les véhicules comprenant un moteur logé sous le capot, on procède à une première manœuvre, qui s'effectue à distance du capot, et consiste à agir sur une manette à l'intérieur de l'habitacle pour actionner un mécanisme d'éjection du capot. Le capot passe alors d'une configuration fermée à une configuration entrouverte.

Afin d'ouvrir complètement le capot, on procède à une seconde manœuvre, qui impose de sortir du véhicule, et qui consiste à actionner un levier situé sous le capot. La disposition de ce levier peut varier selon les modèles de véhicules, en sorte qu'on doit souvent le chercher à l'aveugle, à tâtons, par balayage de la main.

Ces dernières années, la lutte contre la pollution atmosphérique a conduit les constructeurs automobiles à développer des véhicules comportant un moteur électrique comme unique moyen d'entraînement. Dans ces véhicules, une ou plusieurs batteries sont installées dans le plancher du corps du véhicule, ce qui libère l'espace autrefois occupé par le moteur thermique.

L'espace ainsi libéré est mis à profit pour former un coffre, apte par exemple à recevoir un ou plusieurs bagages. Comme ce coffre est utilisé à l'avant du véhicule, il est couramment désigné par l'expression anglo-saxonne « front trunk » (en français « coffre avant ») ou par sa contraction « frunk ».

Cette nouvelle utilisation du compartiment avant du véhicule automobile augmente considérablement la fréquence d'ouverture du capot. La manière classique d'ouvrir ce capot apparaît désormais peu ergonomique, et peut être perçue comme gênante voire inconfortable, notamment en ce qu'elle oblige l'utilisateur à sortir de son véhicule. Elle peut également renvoyer une image de piètre qualité du véhicule.

Un but de la présente invention est de proposer un agencement de verrou pour l'ouvrant d'un coffre de véhicule automobile qui permette d'augmenter le confort d'utilisation et d'en adapter le fonctionnement à un usage fréquent et régulier, tout en respectant les contraintes de sécurité du domaine automobile.

On connaît déjà de l'état de la technique un verrou pour le capot d'un véhicule automobile, comprenant un loquet en forme de fourche, qui retient une gâche solidaire du capot, et un cliquet, qui bloque le loquet en position fermée. Le cliquet est actionné à l'aide d'une manette pour adopter séquentiellement avec la gâche une configuration de fermeture d'engagement de la gâche par la fourche et une configuration de déverrouillage de libération de la gâche permettant le levage du capot.

Généralement, le verrou comprend encore un éjecteur, qui est configuré pour interagir avec le loquet, de telle sorte que le loquet soit entraîné en pivotement par l'éjecteur jusqu'à une position de libération de la gâche par le loquet. L'éjecteur est également rappelé élastiquement dans le sens d'éjection par un ressort d'éjection qui permet d'éjecter la gâche et permet le levage du capot.

Cet agencement de verrou est assez encombrant, car il nécessite de faire intervenir plusieurs organes de verrouillage afin d'assurer une sécurité additionnelle en cas de défaillance d'un de ces organes.

On connaît de EP 4 077 841 A1 un agencement de verrou pour le capot d'un coffre de véhicule automobile comprenant une platine de base qui se fixe au coffre ou au capot, cette platine de base présentant une fente apte à recevoir en partie au moins une gâche solidaire du capot ou du coffre, et un loquet présentant une encoche apte à recevoir en partie au moins la gâche, le loquet étant monté à rotation sur la platine de base entre une première position, dans laquelle l'encoche se trouve à proximité d'un fond de la fente, et une seconde position, dans laquelle l'encoche se trouve à proximité d'une entrée de la fente, en passant par une position intermédiaire, dans laquelle l'encoche est éloignée du fond de la fente et de l'entrée de cette dernière, le loquet présentant en outre une portion conformée en un premier relief d'engagement, en retard de l'encoche dans un sens d'ouverture du loquet. L'agencement comprend en outre un cliquet, monté à rotation sur la platine de base, le cliquet présentant une portion conformée en un relief d'engagement, l'agencement présentant un état fermé dans lequel le cliquet bloque le loquet dans sa première position par coopération de forme du premier relief du loquet et du relief du cliquet.

La Demanderesse s'est aperçue que l'agencement de EP'841 pouvait se révéler fragile, ou du moins présenter certaines faiblesses, au risque, dans certaines situations, de ne plus nécessairement garantir l'état fermé du verrou.

La Demanderesse a cherché à améliorer la situation.

On propose un agencement de verrou pour l'ouvrant d'un coffre de véhicule automobile, du type comprenant une platine de base qui se fixe au coffre ou à l'ouvrant, cette platine de base présentant une fente apte à recevoir en partie au moins une gâche solidaire de l'ouvrant ou du coffre. L'agencement comprend en outre une première pièce formant loquet, présentant une encoche apte à recevoir en partie au moins la gâche. Le loquet est monté à rotation sur la platine de base, entre une première position, dans laquelle l'encoche se trouve à proximité d'un fond de la fente, et une seconde position, dans laquelle l'encoche se trouve à proximité d'une entrée de la fente, en passant par une position intermédiaire dans laquelle l'encoche est éloignée du fond de la fente et de l'entrée de cette dernière. Le loquet présente en outre une portion conformée en un premier relief d'engagement, en retard de l'encoche dans le sens d'ouverture du loquet. L'agencement comprend encore une seconde pièce formant cliquet, montée à rotation sur la platine de base. Le cliquet présente une portion conformée en un relief d'engagement. L'agencement présente un état fermé, dans lequel le cliquet bloque le loquet dans sa première position par coopération de forme du premier relief du loquet et du relief du cliquet. Le loquet comprend en outre une portion conformée en un second relief, en retard du premier dans le sens d'ouverture du loquet. L'agencement présente un état entrouvert, dans lequel le cliquet bloque le loquet dans sa position intermédiaire par coopération de forme du second relief du loquet et du relief du cliquet.

Dans l'agencement proposé, le premier relief d'engagement et le second relief d'engagement du loquet sont agencés dans une zone du loquet qui se trouve en retard de l'encoche destinée à retenir la gâche, lorsqu'on considère la direction d'ouverture du loquet. Il en résulte que le relief d'engagement du cliquet, et plus généralement la partie de ce cliquet qui relie le relief d'engagement du cliquet à son axe de rotation est sollicité en compression par le loquet. Une telle sollicitation est plus robuste qu'une sollicitation en traction, comme c'est généralement le cas dans l'état de la technique. Ce gain de robustesse peut être mis à profit pour réduire l'épaisseur de la pièce formant cliquet.

Des caractéristiques optionnelles de l'invention, complémentaires ou de substitution, sont énoncées ci-après.

Le relief d'engagement du cliquet est agencé d'un côté d'un plan contenant les axes de rotation du loquet et du cliquet qui est opposé à l'entrée de la fente.

Le cliquet présente une portion conformée en une échancrure, disposée entre l'axe de rotation du cliquet et le relief d'engagement de ce cliquet. Cette échancrure est apte à loger le premier relief du loquet, au moins lorsque l'agencement se trouve à l'état entrouvert.

Le second relief d'engagement comprend une portion conformée en une dent et une encoche supplémentaire agencée de manière à loger en partie au moins le relief d'engagement du cliquet, au moins lorsque l'agencement se trouve à l'état entrouvert.

Le premier relief d'engagement comprend une portion conformée en une encoche supplémentaire, cette encoche supplémentaire étant conformée de manière à loger en partie au moins le relief d'engagement du cliquet, au moins lorsque l'agencement se trouve à l'état fermé.

Le relief d'engagement du cliquet comprend une surface d'appui arquée et l'un au moins du premier relief et du second relief du loquet comprend une surface homologue, en partie au moins conformée d'une manière correspondant à ladite surface de retenue.

Le cliquet présente un relief supplémentaire apte à retenir de manière transitoire le loquet lorsque l'agencement passe de l'état fermé à l'état entrouvert, et une échancrure qui raccorde le relief d'engagement au relief supplémentaire, cette échancrure étant apte à loger, en partie au moins, le premier relief d'engagement du loquet lorsque le relief supplémentaire retient le loquet.

Le cliquet présente au moins une portion centrale autour de son axe de rotation, et au moins un bras qui fait saillie radialement de la portion centrale en s'éloignant de la fente, le relief d'engagement du cliquet étant agencé sur ce bras.

Le loquet pivote selon un premier sens lorsque l'agencement passe de l'état fermé à l'état entrouvert, et le cliquet pivote dans le même sens lorsque le cliquet libère le loquet de sa première position.

L'encoche du loquet, le premier relief et le second relief correspondent à une portion du loquet en forme de fourche à au moins quatre dents.

Le premier relief du loquet sollicite le relief du cliquet en compression lorsque l'agencement se trouve à l'état fermé, et/ou le second relief du loquet sollicite le relief du cliquet en compression lorsque l'agencement se trouve à l'état entrouvert.

Le premier relief du loquet sollicite en compression au moins une portion du cliquet comprise entre l'axe de rotation de ce cliquet et le relief d'engagement du cliquet lorsque l'agencement se trouve à l'état fermé, et/ou le second relief du loquet sollicite en compression au moins une portion du cliquet comprise entre l'axe de rotation de ce cliquet et le relief d'engagement du cliquet lorsque l'agencement se trouve à l'état entrouvert.

D'autre caractéristiques et avantages de l'invention apparaitront à la lecture de la description détaillée ci-après, faite en relation avec les dessins, sur lesquels :
- la figure 1 représente une vue de face d'un agencement de verrou selon l'invention, dans un état fermé ;
- la figure 2 représente une vue en perspective explosée de l'agencement de la figure 1 ;
- la figure 3 représente une vue de face de l'agencement de verrou de la figure 1 dans un premier état transitoire, en cours d'ouverture ;
- la figure 4 représente une vue de face de l'agencement de verrou de la figure 1 dans un second état transitoire, en cours d'ouverture ;
- la figure 5 représente une vue de face de l'agencement de verrou de la figure 1 dans un état entrouvert ;
- la figure 6 représente une vue de face de l'agencement de verrou de la figure 1 dans un troisième état transitoire, en cours d'ouverture ;
- la figure 7 représente une vue de face de l'agencement de verrou de la figure 1 dans un quatrième état transitoire, en cours d'ouverture ;
- la figure 8 représente une vue de face de l'agencement de verrou de la figure 1 dans un cinquième état transitoire, en cours d'ouverture ;
- la figure 9 représente une vue de face de l'agencement de verrou de la figure 1 dans un état complètement ouvert ;
- la figure 10 représente une vue de face de l'agencement de verrou de la figure 1 dans un premier état transitoire, en cours de fermeture ;
- la figure 11 représente une vue de face de l'agencement de verrou de la figure 1 dans un second état transitoire, en cours de fermeture ;
- la figure 12 représente une vue de face de l'agencement de verrou de la figure 1 dans un troisième état transitoire, en cours de fermeture ; et
- la figure 13 représente une vue de face de l'agencement de verrou de la figure 1 à l'état fermé.

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

Les figures 1 et 2 montrent un agencement de verrou 100 selon l'invention, pour l'ouvrant d'un coffre de véhicule automobile. Ce verrou 100 est à usage, par exemple, pour fermer le capot d'un véhicule automobile. Le verrou 100 est configuré pour coopérer avec une gâche 4. Le verrou 100 peut être intégré à la carrosserie du véhicule, tandis que la gâche 4 est solidaire de l'ouvrant. Inversement, la gâche 4 peut être intégrée à la carrosserie tandis que le verrou 100 est monté sur l'ouvrant. Dans le cas d'un coffre avant, le verrou 100 est généralement intégré à la carrosserie. La gâche 4 peut se présenter sous la forme d'un crochet refermé à la manière d'un anneau. Ici, la gâche présente une section transversale circulaire.

Le verrou 100 comprend une platine de base 1, qui sert de support aux éléments du verrou 100. La platine 1 est destinée à être fixée au véhicule automobile, ici au moyen d'un ou plusieurs orifices 11. La platine 1 peut être réalisée à partir de tôle métallique, en particulier par découpe, pliage ou emboutissage.

Le verrou 100 comprend en outre une pièce formant loquet 2 et une pièce formant cliquet 3, montées chacune à rotation sur la platine 1, respectivement autour d'un premier axe X1 et d'un second axe X2.

Ici, le loquet 2 et le cliquet 3 sont réalisés chacun en une pièce unique, plate. Cette pièce peut être obtenue par découpe et/ou emboutissage d'une plaque de tôle, par exemple.

Le premier axe de pivotement X1 du loquet 2 et le second axe de pivotement X2 du cliquet 3 s'étendent de manière parallèle l'un à l'autre, chacun de manière orthogonale à la platine 1.

Ici, le verrou 100 comprend un premier tourillon P1, sur lequel est monté le loquet 2, en particulier par l'intermédiaire d'un premier orifice H1 qui traverse le loquet 2. Le premier tourillon P1 est supporté par la platine 1, ici par l'intermédiaire d'une première portée B1, ménagée dans la platine 1. Le premier tourillon P1 peut être fixé à la platine 1, par exemple par vissage, soudage ou à force (pressage).

De manière analogue, le verrou 100 comprend un second tourillon P2, sur lequel est monté le cliquet 3, en particulier par l'intermédiaire d'un second orifice H2 qui traverse le cliquet 3. Le second tourillon P2 est supporté par la platine 1, ici par l'intermédiaire d'une seconde portée B2, ménagée dans la platine 1. Le second tourillon P2 peut être fixé à la platine 1, par exemple par vissage, soudage ou à force (pressage).

La platine 1 est percée d'une fente 10 ouverte sur un bord de la platine 1, ici le bord supérieur sur la figure 1, et conformée de manière à recevoir la gâche 4 et guider cette dernière vers le loquet 2. Cette fente 10 peut être vue comme une échancrure dans la platine 1. La fente 10 présente un contour en forme générale de U. La fente 10 présente une embouchure qui s'évase à proximité du bord de la platine, ce qui confère à cette dernière une allure en gueule de poisson.

Le loquet 2 comprend une portion centrale 20, agencée autour du premier axe P1, ici autour du premier orifice H1. Le loquet 2 comprend encore une portion conformée en une encoche 21 adaptée à la gâche 4. L'encoche 21 forme un siège pour la gâche 4. L'encoche 21 présente une forme générale de U. Le loquet 2 comprend en outre une portion conformée en une fourche 22 qui fait saillie de la partie centrale 20 du loquet 2, ici de manière généralement radiale par rapport au premier axe de rotation X1. Ici, l'encoche 21 est ménagée dans la fourche 22.

La figure 1 montre une première configuration, ou premier état, du verrou 100, dite « fermée » ou « de fermeture », dans laquelle la gâche 4 se trouve dans la fente 10 de la platine 1 et le loquet 2 dans une position relativement à la platine 1 telle que cette gâche 4 soit en outre reçue dans l'encoche 21 du loquet 2. L'encoche 21 se trouve à proximité du fond de la fente de guidage 10.

Le loquet 2 est mobile en rotation relativement à la platine 1 autour du premier axe X1 de la position visible sur les figures 1 et 3, dans laquelle la gâche 4 se trouve à proximité du fond de l'encoche 21, à une position visible sur les figures 7 à 9, dans laquelle la gâche 4 est libérée de l'encoche 21 et l'encoche 21 se trouve à proximité de l'entrée de la fente de guidage 10. Le loquet 2 peut en outre se trouver dans une position intermédiaire, visible sur les figures 5 et 6, entre la position de fermeture des figures 1 et 3 et la position d'ouverture des figures 7 à 9, dans laquelle la gâche 4 se trouve engagée dans l'encoche 21, éloignée du fond de cette dernière, et l'encoche 21 est éloignée du fond de la fente de guidage 10 et de l'entrée de cette dernière.

Pour passer de sa position de fermeture à sa position intermédiaire, comme pour passer de cette dernière position à la position d'ouverture, le loquet 2 pivote dans un premier sens, ou sens d'ouverture S1. Ce sens d'ouverture S1 correspond au sens horaire sur les figures.

Le loquet 2 comprend encore une portion conformée en un premier relief d'engagement. Ce premier relief d'engagement se trouve en retard relativement à l'encoche 22, lorsqu'on considère le sens d'ouverture S1 du loquet 2. Ici, le premier relief d'engagement comprend une portion conformée en une première dent d'arrêt 23, qui fait saillie de la portion centrale 20 du loquet 2, à peu près radialement au premier axe de pivotement X1. Ici, le premier relief comprend encore une première encoche supplémentaire 24, adjacente à la première dent d'arrêt 23. Ici, cette première encoche supplémentaire 24 relie la fourche 22 à la première dent d'arrêt 23. Cette première encoche supplémentaire 24 se trouve en avance relativement à la première dent d'arrêt 23, lorsqu'on considère le sens d'ouverture S1 du loquet 2.

Le loquet 2 comprend aussi une portion conformée en un second relief d'engagement. Ce second relief d'engagement se trouve en retard relativement au premier relier d'engagement, lorsqu'on considère le sens d'ouverture S1 du loquet 2. Ici, le second relief d'engagement comprend une portion conformée en une seconde dent d'arrêt 25, qui fait saillie de la portion centrale 20 du loquet 2, à peu près radialement au premier axe de pivotement X1. Ici, ce second relief d'engagement comprend en outre une portion conformée en une seconde encoche supplémentaire 26, adjacente à la seconde dent d'arrêt 25. Cette seconde encoche supplémentaire 26 est agencée en avance relativement à la seconde dent d'arrêt 25 lorsqu'on considère le sens d'ouverture S1 du loquet 2. Ici, cette seconde encoche supplémentaire 26 relie la première dent d'arrêt 23 à la seconde 25.

La rotation du loquet 2 relativement à la platine 1 se fait sous contrainte d'un ou plusieurs organes qui tendent à rappeler le loquet 2 dans sa position de fermeture. Autrement dit, la rotation du loquet 2 se fait, dans le sens d'ouverture 1 de ce loquet, sous l'action de ces organes de rappel. Par exemple ici, le verrou 100 comprend un premier ressort 5 en tant qu'organe de rappel. Par exemple, ici, ce premier ressort 5 se monte autour du premier tourillon P1, avec une extrémité attachée au loquet 2 et une autre extrémité attachée à ce premier tourillon P1.

Le premier ressort 5 présente ici une première branche 50 qui est attachée au loquet 2, en particulier à travers la seconde encoche supplémentaire 26, et une seconde branche 52 attachée au premier tourillon P1. Le premier ressort 5 est avantageusement agencé de manière prendre la gâche 4 en sandwich entre l'encoche 22 du loquet 2 et la première branche 50 du ressort 5, ce qui permet d'éviter les bruits de vibration lorsque le véhicule roule.

Le premier ressort 5 comprend une partie hélicoïdale 51 à la première branche 50, de telle sorte que la première branche 50 dépasse de la partie hélicoïdale 51 de manière sensiblement tangentielle. La seconde branche 52 du premier ressort 5 fait saillie vers l'intérieur de la partie hélicoïdale, de manière sensiblement radiale. Cette seconde branche 52 est reçue ici dans une rainure R1 ménagée en extrémité du premier tourillon P1
Le cliquet 3 comprend une partie centrale 30, disposée autour du second axe de pivotement X2, ici autour du second orifice H2. Le cliquet 3 comprend en outre une portion conformée en un premier bras 31A et une portion conformée en un second bras 31B. Le premier bras 31A et le second bras 31B font chacun saillie de la partie centrale 30 du cliquet 3, ici dans des directions respectives mutuellement opposées relativement au second axe de pivotement X2. Ici, le premier bras 31A est dirigé vers le haut des figures, tandis que le second bras 31B est plutôt dirigé vers le bas de ces figures. Le second bras 31B fait saillie de la partie centrale 30 du cliquet 3 en s'éloignant de la fente de guidage 10.

Le cliquet 3 présente une portion conformée en un relief d'engagement. Ici, ce relief d'engagement comprend une dent d'arrêt 32, agencée sur le second bras 31B du cliquet 3. Cette dent d'arrêt 32 fait saillie du second bras 31B du cliquet 3, en direction du loquet 2. Ici, le relief d'engagement du cliquet 3 comprend encore une portion conformée en une échancrure 33. Cette échancrure 33 relie la dent d'arrêt 32 du loquet 3 à la partie centrale 30 de ce dernier. Le relief d'engagement du cliquet 3 est agencé d'un côté d'un plan (non représenté) contenant l'axe de rotation X1 du loquet 2 et l'axe de rotation X2 du cliquet 3 qui est opposé à l'entrée de la fente de guidage 10.

Lorsque le verrou 100 se trouve à l'état fermé, comme sur la figure 1, le cliquet 3 se trouve dans une position relativement à la platine 100 telle que le relief d'engagement du cliquet 3 est en prise avec le premier relief d'engagement du loquet 2. Dans cette position, le cliquet 3 retient le loquet 2 dans la position de fermeture de ce dernier, à l'encontre de l'effet de rappel du premier ressort 5, par coopération de forme entre le relief d'engagement du cliquet 3 et le premier relief d'engagement du loquet 2. Ici, la dent d'arrêt 32 du cliquet 3 se trouve en appui contre la première dent d'arrêt 23 du loquet 2. En outre, cette dent d'arrêt 32 du cliquet 3 se trouve partiellement logée dans la première encoche supplémentaire 24 du cliquet 2. Et la fourche 22 est partiellement reçue dans l'échancrure 33 du cliquet 3. Le verrou 100 présente de ce fait un agencement compact. La première dent 23 du loquet 2 se trouve en appui contre la dent d'arrêt 32 du cliquet 3 par l'intermédiaire d'une surface de contact, ici arquée, dirigée vers la fourche 22, tandis que la surface homologue 36 de la dent d'arrêt 32 du cliquet 3, dont la forme correspond à celle de sa surface homologue, est dirigée à l'opposé de la fourche 22, vers l'extérieur de l'échancrure 33. La dent d'arrêt 32 du cliquet 3 et au moins la portion du second bras 31B de ce dernier comprise entre le second orifice H2 et cette dent d'arrêt 32 sont sollicitées en compression : l'action du loquet 2 sur le cliquet 3 s'exerce sur la surface de contact 36 de la dent d'arrêt 32 du cliquet 3, qui est dirigée vers l'extérieur de l'échancrure 33. Cette action tend à refermer l'échancrure 33 en ce qu'elle pousse la dent d'arrêt 32 vers l'intérieur de l'échancrure. Il en résulte un verrou 100 plus robuste. Ce gain de robustesse peut être mis à profit en réduisant sensiblement l'épaisseur de la pièce formant le cliquet 3.

Dans un état entrouvert du verrou 100, visible sur la figure 5, le cliquet 3 se trouve dans une position par rapport à la platine 100 telle que le relief d'engagement du cliquet 3 vient en prise avec le second relief d'engagement du loquet 2. Dans cette position, le cliquet 3 retient le loquet 2 dans la position intermédiaire de ce dernier, à l'encontre de l'effet de rappel du premier ressort 5, par coopération de forme entre le relief d'engagement du cliquet 3 et le second relief d'engagement du loquet 2. Ici, la dent d'arrêt 32 du cliquet 3 se trouve alors en appui contre la seconde dent d'arrêt 25 du loquet 2. En outre, cette dent d'arrêt 32 du cliquet 3 se trouve partiellement logée dans la seconde encoche supplémentaire 26 du cliquet 2. Et le premier relief d'engagement, en particulier la première dent d'arrêt 23, est partiellement reçu dans l'échancrure 33 du cliquet 3. La seconde dent d'arrêt 25 du loquet 2 se trouve en appui contre la dent d'arrêt 32 du cliquet 3 par l'intermédiaire d'une surface de contact, ici arquée, dirigée vers la fourche 22, tandis que la surface homologue 36 de la dent d'arrêt 32 du cliquet 3 est dirigée à l'opposé de la fourche 22, vers l'extérieur de l'échancrure 33. Dans cette position également, la dent d'arrêt 32 du cliquet 3 et au moins la portion du second bras 31B qui relie le second orifice H2 à la dent d'arrêt 32 sont sollicitées en compression.

Ici, la position dans laquelle le cliquet 3 retient le loquet 2 en position de fermeture correspond sensiblement à la position dans laquelle le cliquet 3 retient le loquet 2 en position intermédiaire.

Le cliquet 3 est susceptible de passer de sa position de retenue relativement à la platine 1 à une position dans laquelle le cliquet 3 libère la rotation du loquet 2 relativement à la platine 1, par rotation autour du second axe X2 selon un second sens, ou sens de libération S2. Sur les figures, ce sens de libération S2 correspond au sens horaire. Le sens d'ouverture S1 du loquet 2 correspond au sens de libération S2 du cliquet 3.

La rotation du cliquet 3 relativement à la platine 1 dans le second sens S2 se fait sous contrainte d'un ou plusieurs organes qui tendent à rappeler le cliquet 3 en position de retenue. Ici, cet organe de rappel prend la forme d'un second ressort 6. Par exemple, ce second ressort 6 comprend une première branche 60 prévue pour s'attacher au cliquet 3 et une seconde branche 62 prévue pour s'attacher au loquet 2. Entre la première branche 60 et la seconde branche 62, le second ressort 6 présente une portion hélicoïdale 61.

Le cliquet 3 comprend une portion conformée en un cran d'arrêt 35, qui fait saillie du premier bras 31A du cliquet 3 en direction du loquet 2. Le cran d'arrêt 35 est agencé de manière à venir en appui contre la fourche 22 du loquet 2, ici par l'intermédiaire d'une surface d'appui 28 du loquet 2, disposée sur la branche de la fourche 22 en retard de l'encoche 21, lorsqu'on considère le sens d'ouverture du loquet 2. Lorsque le cliquet 3 se trouve en position de libération et que le loquet 2 pivote de sa position de fermeture à sa position intermédiaire, comme cela est visible sur la figure 4.

Le cran d'arrêt 35 est disposé à une extrémité de l'échancrure 33 du cliquet 3 opposée au relief d'engagement de ce cliquet 3. En particulier, le cran d'arrêt 35 est agencé sur le premier bras 31A du cliquet 3.

On décrit maintenant un fonctionnement du verrou 100.

Sur la figure 1, le verrou 100 se trouve à l'état fermé. La gâche 4 se trouve engagée dans l'encoche 21 du loquet 2, au voisinage du fond de cette dernière. Le loquet 2 se trouve en position de fermeture et s'y trouve verrouillé par le cliquet 3 qui est en position de retenue. La gâche 4 est retenue par la branche supérieure de la fourche 22.

Sur la figure 3, afin d'ouvrir le verrou 100, on l'actionne une première fois en sollicitant le cliquet 3 de manière à mettre ce cliquet 3 en rotation à l'encontre du second ressort 6. Cette sollicitation, représentée par la flèche F1 sur la figure 3, peut résulter d'une traction d'un câble, typiquement de type Bowden, ou d'un actionneur électrique. Le cliquet 3 pivote autour du second tourillon P2 dans le sens de libération S2, de la position de retenue de la figure 1 à la position de libération de la figure 3. Le relief d'engagement du cliquet 3 quitte la prise du premier relief d'engagement du loquet 2. En particulier, la dent d'arrêt 32 du cliquet 3 quitte la première encoche supplémentaire 24 et libère la première dent d'arrêt 23 du loquet 2. Ici, la branche supérieure de la fourche 22 du loquet 2 s'étend principalement dans un plan parallèle au plan contenant l'essentiel du loquet 2, en particulier la branche inférieure de la fourche 22, la première dent d'arrêt 23 et la seconde dent d'arrêt 25. Du fait du décalage de ces plans, la branche supérieure de la fourche 22 n'interfère pas avec le cliquet 3.

Sur la figure 4, libéré de son engagement avec le cliquet 3, le loquet 2 peut pivoter autour du premier tourillon P1 dans le premier sens S1, sous l'effet du rappel du premier ressort 5. Le loquet 2 pousse la gâche 4 par l'intermédiaire de l'encoche 21 vers l'extérieur de la fente 10. La gâche 10 se déplace en outre vers l'extérieur de l'encoche 22.

La rotation du loquet 2 autour du premier tourillon P1 est arrêtée par le cran d'arrêt 35 du cliquet 3 contre lequel la branche inférieure de la fourche 22 vient s'appuyer. Le loquet 2 est empêché d'atteindre sa position d'ouverture. La dent d'arrêt 32 du cliquet 3 se trouve entre la première dent d'arrêt 23 du loquet 2 et la seconde dent d'arrêt 25, hors de la seconde encoche supplémentaire 26.

Sur la figure 5, lorsque cesse la sollicitation du cliquet 3, par exemple lorsqu'on relâche le câble Bowden ou que l'actionneur électromécanique revient en position, le cliquet 3 pivote dans le sens opposé AS2 au sens de libération sous l'effet de rappel du second ressort 6. Le cran d'arrêt 35 libère la branche inférieure de la fourche 22 du loquet 2. Le loquet 2 peut poursuivre son pivotement autour du premier tourillon P1 selon le premier sens S1, tandis que le cliquet 3 regagne sa position de retenue. Dans cette position du cliquet 3, le relief d'engagement du cliquet 3 vient en prise avec le second relief du loquet 2. En particulier, la seconde dent d'arrêt 25 du loquet 2 vient s'appuyer contre la dent d'arrêt 32 du cliquet 3. Cet appui fait cesser la rotation du loquet 2 qui se trouve alors dans sa position intermédiaire. La gâche 4 a effectué une course de quelques millimètres dans la fente 10 de la platine 1.

Le capot se trouve dans un état entrouvert. La gâche 4 a effectué une course de quelques millimètres vers le haut, soulevant légèrement le capot. La gâche 4 reste retenue dans l'encoche 21 du loquet 2. Le loquet 2 est empêché de pivoter par le cliquet 3 qui se trouve en position de retenue. L'ouverture totale du capot se trouve empêchée.

Sur la figure 6, afin de poursuivre l'ouverture du verrou 100, pour ouvrir (complètement) le capot du véhicule, on l'actionne une seconde fois en sollicitant le cliquet 3 de manière à mettre ce cliquet 3 en rotation à l'encontre du second ressort 6. Cette sollicitation, représentée par la flèche F2 sur la figure 6, est analogue à la sollicitation lors du premier actionnement du verrou. Le cliquet 3 pivote autour du second tourillon P2 dans le sens de libération S2, de la position de retenue de la figure 5 à la position de libération de la figure 6. Le relief d'engagement du cliquet 3 quitte la prise du second relief du loquet 2. En particulier, la dent d'arrêt 32 du cliquet 3 s'écarte de la seconde dent d'arrêt 25 du loquet 2 et quitte la seconde encoche supplémentaire 26. Le loquet 2 est libre de pivoter à nouveau autour du premier tourillon P1 dans le sens d'ouverture S1, déplaçant encore plus la gâche 4 vers l'embouchure de la fente 10.

Sur les figures 7 et 8, la rotation du loquet 2 se poursuit jusqu' à libération de la gâche 4 de l'encoche 21. La gâche 4 se trouve également hors de la fente 10 de la platine 1. Le cliquet 3 pivote jusqu'à une position totalement à l'écart du chemin du loquet 2.

Sur la figure 9, lorsque cesse la sollicitation du cliquet 3, ce dernier pivote autour du second axe X2 en sens contraire AS2 au sens libération S2 sous l'effet de rappel du second ressort. Le cliquet 3 regagne sa position de retenue, comme sur les figures 1 et 5. Dans cette configuration, le verrou 100 est totalement ouvert, et au repos. La dent d'arrêt 32 du cliquet 3 se trouve sous la seconde dent d'arrêt 25 du loquet 2, sur le chemin de cette dernière.

Sur la figure 10, pour fermer le verrou 100, la gâche 4 est poussée à l'intérieur de la fente 10 de la platine 1, vers le fond de cette dernière.

La dent d'arrêt 32 du cliquet 3 présente une surface suiveuse de came 34 apte à coopérer avec une surface de came 271 de la première dent d'arrêt 23 du loquet 2 et avec une surface de came 272 de la deuxième dent d'arrêt 25 de ce loquet 2. La surface suiveuse 34 de la dent d'arrêt 32 du cliquet 3 est dirigée à l'opposé de sa surface d'appui 35. La surface de came 271 de la première dent d'arrêt 23 du loquet 2 est dirigée à l'opposé de sa première surface d'appui. La surface de came 272 de la seconde dent d'arrêt 25 du loquet 2 est dirigée à l'opposé de sa surface d'appui.

La surface de came 272 de la deuxième dent d'arrêt 25 du loquet 2 agit sur la surface suiveuse 34 de la dent d'arrêt 32 du cliquet 3, et le cliquet 3 pivote dans le sens de libération S2, en sollicitant le second ressort 6, de telle sorte que la dent de butée 32 du cliquet 3 dépasse la deuxième dent d'arrêt 25 du loquet 2.

En référence à la figure 11, le cliquet 3 et le loquet 2 se trouvent dans des positions analogues à la figure 5.

Sur la figure 12, on poursuit l'appui de la gâche 4 en sorte que la surface suiveuse 34 de la dent d'arrêt 32 du cliquet 3 coopère avec la surface de came 271 de la première dent d'arrêt 23 du loquet 2. Le cliquet 3 continue sa rotation dans le sens de libération S2.

Sur la figure 13, le cliquet 3 dépasse la première dent d'arrêt 23 du loquet 2. Le second ressort 6 entraîne le cliquet 3 qui tourne en sens inverse AS2 du sens de libération, de telle sorte que la dent d'arrêt 32 du cliquet 3 vient en prise dans la première dent d'arrêt 23 du loquet 2 dans la position de fermeture, comme sur la figure 1.

On vient de décrire un verrou 100 pour le capot d'un coffre de véhicule automobile dont le loquet 2 présente une portion conformée en un premier relief d'engagement et une portion conformée en un second relief d'engagement, ces portions étant en retard de l'encoche 21 dans le sens d'ouverture du loquet 2, tandis que le cliquet 3 présente une portion conformée en un relief d'engagement apte à coopérer avec le premier relief du loquet 2 lorsque l'agencement se trouve à l'état fermé et avec le second relief du loquet 2 lorsque l'agencement se trouve à l'état entrouvert, le cliquet 3 bloquant à chaque fois le loquet 2 par coopération de forme de son relief avec le premier ou le second relief du loquet 2.

Les figures montrent que l'encoche 21 du loquet 2, le premier relief, en particulier la première dent d'arrêt 23 avec la première échancrure supplémentaire 24, et le second relief, en particulier la seconde dent d'arrêt 25 avec la seconde échancrure supplémentaire 25, confère au loquet 2, en combinaison de la fourche 22, une portion plus étendue en forme de fourche à quatre dents.

L'invention n'est pas limitée au mode de réalisation décrit plus, à titre d'exemple uniquement, mais englobe toutes les variantes que pourra envisager l'homme de l'art.

## Revendications

1. Agencement de verrou (100) pour l'ouvrant d'un coffre de véhicule automobile, du type comprenant :
- une platine de base (1) qui se fixe au coffre ou à l'ouvrant, cette platine de base (1) présentant une fente (10) apte à recevoir en partie au moins une gâche (4) solidaire de l'ouvrant ou du coffre ;
- une première pièce formant loquet (2) présentant une encoche (21) apte à recevoir en partie au moins la gâche (4), le loquet (2) étant monté à rotation sur la platine de base (1), entre une première position, dans laquelle l'encoche (21) se trouve à proximité d'un fond de la fente (10), et une seconde position, dans laquelle l'encoche (21) se trouve à proximité d'une entrée de la fente (10), en passant par une position intermédiaire, dans laquelle l'encoche (21) est éloignée du fond de la fente (10) et de l'entrée de cette dernière, le loquet (2) présentant en outre une portion conformée en un premier relief d'engagement, en retard de l'encoche (21) dans le sens d'ouverture du loquet (2) ;
- une seconde pièce formant cliquet (3) montée à rotation sur la platine de base (1), le cliquet présentant une portion conformée en un relief d'engagement, l'agencement présentant un état fermé, dans lequel le cliquet (3) bloque le loquet (2) dans sa première position par coopération de forme du premier relief du loquet (2) et du relief du cliquet (3), **caractérisé en ce que** le loquet (2) comprend en outre une portion conformée en un second relief, en retard du premier dans le sens d'ouverture du loquet (2), l'agencement présentant un état entrouvert, dans lequel le cliquet (3) bloque le loquet (2) dans sa position intermédiaire par coopération de forme du second relief du loquet (2) et du relief du cliquet (3).

2. Agencement selon la revendication 1, dans lequel le relief d'engagement du cliquet (3) est agencé d'un côté d'un plan contenant les axes de rotation (X1 ; X2) du loquet (2) et du cliquet (3) qui est opposé à l'entrée de la fente (10).

3. Agencement selon l'une des revendications 1 et 2, dans lequel le cliquet (3) présente une portion conformée en une échancrure (33), disposée entre l'axe de rotation (X2) du cliquet (3) et le relief d'engagement de ce cliquet (3), cette échancrure (33) étant apte à loger le premier relief du loquet (2), au moins lorsque l'agencement se trouve à l'état entrouvert.

4. Agencement selon l'une des revendications précédentes, dans lequel le second relief d'engagement comprend une portion conformée en une dent (25) et une encoche supplémentaire (26) agencée de manière à loger en partie au moins le relief d'engagement du cliquet (3), au moins lorsque l'agencement se trouve à l'état entrouvert.

5. Agencement selon l'une des revendications précédentes, dans lequel le premier relief d'engagement comprend une portion conformée en une encoche supplémentaire (24), cette encoche supplémentaire (24) étant conformée de manière à loger en partie au moins le relief d'engagement du cliquet (3), au moins lorsque l'agencement se trouve à l'état fermé.

6. Agencement selon l'une des revendications précédentes, dans lequel le relief d'engagement du cliquet (3) comprend une surface d'appui arquée (36) et l'un au moins du premier relief et du second relief du loquet (2) comprend une surface homologue, en partie au moins conformée d'une manière correspondant à ladite surface de retenue.

7. Agencement selon l'une des revendications précédentes, dans lequel le cliquet (3) présente un relief supplémentaire (35) apte à retenir de manière transitoire le loquet (2) lorsque l'agencement passe de l'état fermé à l'état entrouvert, et une échancrure (33) qui raccorde le relief d'engagement au relief supplémentaire (35), cette échancrure (33) étant apte à loger, en partie au moins, le premier relief d'engagement du loquet (2) lorsque le relief supplémentaire (35) retient le loquet (2).

8. Agencement selon l'une des revendications précédentes, dans lequel le cliquet (3) présente au moins une portion centrale (30) autour de son axe de rotation (X2), et au moins un bras (31B) qui fait saillie radialement de la portion centrale (30) en s'éloignant de la fente (10), le relief d'engagement du cliquet (3) étant agencé sur ce bras (31B).

9. Agencement selon l'une des revendications précédentes, dans lequel le loquet (2) pivote selon un premier sens (S1) lorsque l'agencement passe de l'état fermé à l'état entrouvert, et le cliquet (3) pivote dans le même sens (S2) lorsque le cliquet (3) libère le loquet (2) de sa première position.

10. Agencement selon l'une des revendications précédentes, dans lequel l'encoche (21) du loquet (2), le premier relief et le second relief correspondent à une portion du loquet (2) en forme de fourche à au moins quatre dents.

11. Agencement selon l'une des revendications précédentes, dans lequel le premier relief du loquet (2) sollicite le relief du cliquet (3) en compression lorsque l'agencement se trouve à l'état fermé, et/ou le second relief du loquet (2) sollicite le relief du cliquet (3) en compression lorsque l'agencement se trouve à l'état entrouvert.

12. Agencement selon la revendication l'une des revendications précédentes, dans lequel le premier relief du loquet (2) sollicite en compression au moins une portion du cliquet (3) comprise entre l'axe de rotation (X2) de ce cliquet (3) et le relief d'engagement du cliquet (3) lorsque l'agencement se trouve à l'état fermé, et/ou le second relief du loquet (2) sollicite en compression au moins une portion du cliquet (3) comprise entre l'axe de rotation (X2) de ce cliquet (3) et le relief d'engagement du cliquet (3) lorsque l'agencement se trouve à l'état entrouvert.
